# FASCICULE DE BREVET EUROPEEN

(11) **EP 0 302 070 B1**
(45) Date de publication et mention de la délivrance du brevet: **21.11.1991**
(21) Numéro de dépôt: 87902544.3
(22) Date de dépôt: 14.04.1987
(51) Int. Cl.: H01H 13/36, H01H 13/14

(54) **COMMUTATEUR MINIATURE A RUPTURE BRUSQUE**
KLEINSCHALTER MIT SCHNAPPSCHALTUNG
MINIATURE SWITCH WITH SUDDEN BREAK

(30) Priorité: 16.04.1986 FR 8605673
(43) Date de publication de la demande: 08.02.1989
(73) Titulaire: VIALY, Roger, F-26120 Chabeuil (FR)
(72) Inventeur: VIALY, Roger, F-26120 Chabeuil (FR)
(74) Mandataire: Bloch, Robert
(86) Numéro de dépôt international: FR8700122
(87) Numéro de publication internationale: WO8706388

(56) Documents cités:
- CH-A- 366 317
- DE-U- 7 149 621
- FR-A- 2 346 836
- GB-A- 560 583
- US-A- 2 417 169
- US-A- 4 130 747

## Description

La présente invention concerne les commutateurs miniatures à rupture brusque. Ils comprennent, à l'intérieur d'un boitier en matière plastique moulée, un mécanisme à lame basculante actionnée par un poussoir extérieur, cette lame, pivotant sur une borne commune, assure la continuité électrique alternativement entre la borne commune et deux bornes distinctes.

Les principes de fonctionnement de ces appareils sont bien connus et décrits dans de nombreux brevets. On peut citer à titre d'exemple, les brevets français suivants : FR-A 1 182 508, FR-A-2 072 376, FR-A-2 472 827 FR-A-2 531 262.

Leur utilisation comme composants d'automatismes doit satisfaire aux conditions d'agrément des normes internationales, dont en particulier : interchangeabilité, isolation électrique, fiabilité, absence de point d'équilibre, faible force de manoeuvre, fort pouvoir de coupure.

Le grand développement du marché ayant induit une forte concurrence, les constructeurs ont été amenés à concevoir des produits du plus faible coût de revient. Pour cela, ces produits doivent comporter un nombre minimum de pièces dont les formes doivent être compatibles avec les moyens automatiques de fabrication de montage et de contrôle.

Un des mécanismes parmi les plus simples est décrit dans le brevet français FR-A-1 182 508 demandé le 03/09/57. Son principe qui a servi de base à plusieurs types de produits, fabriqués actuellement en très grandes quantités, est rappelé dans les figures de la planche 1/3 :

Ce dispositif comprend, une lame mobile élastique 18 fig. 3 articulée dans les encoches 12 et 13 formées de part et d'autre dans la borne commune 14 fig.1. La position de ces encoches et la longueur des bras 15 et 16 de la lame 18, déterminent une déformation élastique de ces bras, créant ainsi une force de réaction sur la borne 10. Un ressort 19 placé sous la lame 18 s'oppose au déplacement du poussoir 9; la fig. 2 montre que le déplacement du poussoir vers le bas provoque le passage brusque du contact mobile 8 de 10 en 11, lorsque les bras 17 de la lame 18 dépassent l'encoche 12. La continuité électrique est alors assurée entre la borne commune 14 et la borne 11. La force de contact de 8 est alors une résultante de la tension des bras 15 et 16 de lame mobile.

On représente habituellement la force d'action F sur le poussoir en fonction de sa course C par un diagramme. La fig. 4 montre le diagramme correspondant au type de commutateur représenté à la planche 1/3 La force d'action sur le poussoir augmente de 20 à 21, point de basculement de la lame mobile lorsque les bras 17 dépassent l'encoche 12, le contact mobile 8 passe brusquement de 10 en 11. La force d'action chute au point 22, car elle est diminuée de la force nécessaire à la tension du bras 16. De 22 à 23 la force d'action croît de nouveau régulièrement, jusqu'à ce que le ressort 19 soit totalement comprimé comme le montre la fig. 2. Au retour le processus s'inverse, de 23 à 24 la force d'action décroît; quand les bras 17 dépassent l'encoche 12 le contact 8 passe brusquement de 11 en 10. La force d'action est augmentée en 25 de la tension du bras 16 puis décroît de nouveau jusqu'en 20. Dans cette représentation graphique, le déplacement de 20 à 27 s'appelle habituellement la course d'approche, de 27 à 26 l'après-course, de 27 à 28 la course différentielle. Ce diagramme montre une augmentation relativement importante de la force d'action, ce qui n'est pas favorable pour les commutateurs sensibles où l'on cherche une faible force de manoeuvre. De plus, toute variation importante des forces de commande a pour conséquence une fatigue accrue des organes mécaniques, donc une diminution de la longévité du produit.

La grande variété d'applications industrielles de ce type de produit demande une large souplesse d'adaptation. On devra pouvoir faire varier dans de grandes proportions ses caractéristiques.

L'invention a pour objet de créer un commutateur à rupture brusque ayant une large capacité d'adaptation, une force de manoeuvre relativement constante, un coût de fabrication bas, un nombre limité de pièces particulièrement adaptées à la fabrication et au montage automatisés, et de bonnes performances électriques, mécaniques et de fiabilité.

L'invention représentée à la planche 2/3 fig. 5, 6, et 7 dans des positions comparables à celles de la planche 1/3 se compose d'une lame mobile 38, articulée dans l'encoche 32 d'une borne commune inclinée 34, par sa partie pivotante 36. Cette lame est maintenue en tension par un ressort en forme de lame 35, fixé par divers moyens connus à la borne inclinée 34, et dont l'autre extrémité libre, épaulée, est engagée dans une lumière 33 de la lame mobile 38. Cette configuration a comme particularité, le décollement progressif du ressort-lame 35 de la borne inclinée 34, au fur et à mesure de l'enfoncement du poussoir 39. Ce qui a pour conséquence de faire varier le point d'encastrement fictif du ressort-lame 35 sur la borne inclinée 34, qui correspond à leur point de tangence, jusqu'au basculement de 8 sur le contact 31.

La propriété caractéristique de ce ressort-lame est de fournir une force de tension relativement constante, car sa longueur active augmente en même temps que sa flexion. Il en résulte que la force de manoeuvre sur le poussoir varie peu. Cette aptitude sera mieux comprise à l'examen du diagramme de la fig. 8. Le fonctionnement s'effectue dans une petite plage de variation de forces. En effet, la variation de la force d'action dans ses valeurs extrèmes : minimales 49 et 44, maximales 41 et 43, est proportionnellement plus faible que dans le cas cité fig. 4.

La forme et les dimensions du ressort-lame et de la lame mobile, leurs caractéristiques physiques, déterminent les valeurs de la force de réaction sur le poussoir et de la force de traction sur la lame mobile, dont dépendent les forces d'appui sur les contacts. L'inclinaison de la borne commune détermine la variation de la force de manoeuvre. Le choix de ces caractéristiques sera fait en fonction du besoin.

Le produit représenté, à titre d'exemple, satisfait à la Norme Internationale DIN 41635, forme A, s'applique aussi bien aux commutateurs à forte intensité de courant et grand écartement de contacts. qu'aux commutateurs sensibles à faible force de manoeuvre. Dans ce cas l'inclinaison du plan de la borne commune 34, sur lequel se déroule le ressort-lame 35 , par rapport à la position moyenne de la lame mobile 38 définie par une horizontale du boitier, et comprise entre 40° et 50° angle a fig. 5. Cette valeur est optimale pour l'application considérée. Dans les autres cas, l'inclinaison peut varier de 35° à 75°, les grands angles favorisent la constance de la force de manoeuvre et inversement.

L'invention, par sa construction, permet les courants de fortes intensités. La partie centrale 36 de la lame mobile 38, qui est le conducteur principal du courant, n'a pas de fonction ressort. En conséquence la lame peut avoir une section suffisante, et être constituée d'un métal ayant une bonne conductibilité électrique. Par contre, le ressort-lame 35 sera formé d'un métal ayant de bonnes caractéristiques mécaniques et plus particulièrement celles de résistance à la fatigue, même au détriment de sa conductibilité électrique, car il n'est pas le conducteur principal du courant électrique.

L'invention apporte une facilité de montage de l'appareil. La lame mobile 38, la borne commune 34 et le ressort-lame 35 qui lui est solidaire, constituent un sous-ensemble monobloc homogène. En effet on peut voir dans la fig. 7, que le ressort-lame 35, par sa tension, tire la lame mobile 38 dans l'encoche 32 et la maintient dans la position réprésentée en s'appuyant contre une arête formée dans la lame mobile 38. l'extrémité libre du ressort-lame 35, engagée jusqu'à ses épaulements dans la lumière 33 de la lame mobile 38, forme avec celui-ci une articulation souple. Ce sous-ensemble peut s'introduire facilement dans le boitier du commutateur manuellement, ou avec des moyens automatiques. Le montage ultérieur du contact fixe 30 et du poussoir 39, dégage l'arête de la lame mobile 38 du ressort-lame 35 et ainsi arme la lame mobile 38 pour assurer la force de contact nécessaire. Ce système de sous-assemblage permet un auto-centrage de la lame mobile 38 sur la borne commune 34 par la tension du ressortlame 35. De ce fait, la largeur de la lame-mobile 38 peut-être maximale, ce qui est favorable pour les caractéristiques mécaniques et électriques du produit.

L'invention porte également sur des particularités de construction qui permettent à un moindre coût, de résoudre certains problèmes liés à l'assemblage du produit ainsi qu'au montage de ses accessoires. La planche 3/3, fig. 9, 10, 11 et 12 expose en détail ces caractéristiques.

Le montage des leviers qui sont les accessoires pricipaux des commutateurs miniatures, doit pouvoir aussi être réalisé par l'utilisateur. La fig. 9 représente, à titre d'exemple, un commutateur miniature équipé d'un levier 51 à galet 61. Ce levier pivote autour d'un axe 60 qui peut, à volonté, être placé dans les autres trous 52 de l'ensemble boitier-couvercle, afin de pouvoir faire varier la force de manoeuvre et la course d'action du levier. La fig. 12 est une coupe qui montre le même axe 60 utilisé également comme axe de pivotement du galet 61. Cet axe qui est moulé dans une matière thermoplastique adéquate d'un seul coup de presse, grâce à la forme en accordéon de sa partie centrale, peut, du fait de son élasticité, être suffisamment réduit en longueur, pour pénétrer dans la chape formée par le boitier-couvercle ou par le levier. Placé en alignement avec les trous concordants du boitier ou de la chape du levier, il reprend sa dimension initiale pour servir de pivot au levier 51 et au galet 61. La caractéristique de cet axe est de pouvoir être démonté et remonté sans détérioration, pour changer ou remplacer le levier ou le galet, manuellement avec des moyens simples.

L'assemblage du couvercle 58 sur le boitier 57 se fait en général par rivets ou par fusion de plots, ce qui rend le démontage impossible. La coupe fig. 11 montre un autre moyen de tenue du couvercle. lorsque le boitier 57 est en matière thermoplastique. Les tenons 54 et 59 ainsi que la cheminée 62 du trou de fixation, voir fig. 9, guident et maintiennent le couvercle contre le boitier. Pour cela, la cheminée 62 ainsi que les tenons 54 et 59, se terminent en forme de collerette. Les trous correspondants du couvercle sont côniques et se terminent par un dégagement. Au montage, une pression modérée suffit pour enclencher le couvercle sur le boitier. Ce moyen de fixation tolère quelques démontages, et autorise si nécessaire, un soudage par fusion des tenons avec le couvercle. Les cônes dans les tenons sont prévus pour faciliter le démoulage de la collerette sans détérioration de celle-ci.
- La fig. 1 est la coupe d'un commutateur en position contact haut.
- La fig. 2 est la coupe d'un commutateur en position contact bas.
- La fig. 3 est une perspective de l'organe de rupture brusque de 1 ou 2.
- La fig. 4 est le diagramme course-force de manoeuvre de 1 et 2.
- La fig. 5 est la coupe de commutateur objet de l'invention contact haut.
- La fig. 6 est la coupe de commutateur objet de l'invention contact bas.
- La fig. 7 est une perspective de l'organe de rupture brusque de 6 ou 7.
- La fig. 8 est le diagramme course-force de manoeuvre de 6 et 7.
- La fig. 9 montre le commutateur vue de face avec levier.
- La fig. 10 le représente vue de gauche.
- La fig. 11 est la coupe selon AA′.
- La fig. 12 est la coupe selon BB′.

La réalisation de l'invention ne pose pas de problème particulier à l'industrie spécialisée dans la fabrication de ce type de produit. On devra réaliser l'assemblage du ressort-lame 35 sur la borne commune 34 de telle sorte que : les deux pièces soient bien alignées,le ressort-lame puisse se décoller librement de la borne commune et que la liaison électrique entre les deux pièces soit parfaite. Il est recommandé de plier l'extrémité du ressort-lame à environ 45°, P fig. 7, afin de faciliter l'introduction du ressort-lame dans la lumière 33.

L'invention, dont les dessins sont appropriés à une réalisation industrielle, s'applique préférentiellement aux produits conformes à la Norme Internationale DIN 41635, forme A et assimilés.

## Revendications

1. Commutateur à rupture brusque, équipé ou non d'un levier de commande (51), comprenant un boitier (57) fermé par un couvercle (58) dans lequel un poussoir (39) fait pivoter, dans une encoche (32) d'une borne commune (34), une lame mobile (38) munie de contacts (8) qui assurent la continuité électrique, alternativement entre la borne commune (34) et l'une de deux bornes fixes (30 ou 31) et comprenant en outre un ressort-lame (35) qui est fixé à une extrémité de la borne commune (34) et qui assure par l'autre extrémité libre, une traction sur la lame mobile ( 38 ) et une force de réaction sur le poussoir (39), caractérisé en ce que le ressort-lame (35) est fixé de telle sorte à la borne commune (34) qu'il décolle progressivement de ladite extrémité de cette borne commune, en augmentant sa longueur active, au fur et à mesure de l'enfoncement du poussoir.

2. Commutateur selon revendication 1, caractérisé en ce que le plan de la borne commune (34) sur lequel se déroule le ressort-lame (35) est incliné par rapport à la position moyenne de la lame mobile (38), et plus particulièrement d'un angle de 50° plus ou moins 5°.

3. Commutateur selon revendication 1, caractérisé en ce que le ressort-lame (35) fixé à la borne commune (34), maintient la lame mobile (38) en position d'équilibre en s'appuyant contre une arête (40) formée dans la lame mobile (38), lorsque ce sous-ensemble est hors du boitier (fig. 7)

4. Commutateur selon revendication 1, caractérisé en ce que des plots de centrages (54 et 59) ainsi qu'une cheminée (62) d'un trou de fixation du boitier (57) en matière plastique, sont réalisés en une seule opération de moulage.

5. Commutateur selon revendication 4, caractérisé en ce que les plots de centrages (54 et 59) ainsi que la cheminée (62) du trou de fixation du boitier (57) ont des collerettes qui se compriment au montage d'un couvercle (58) et qui se libèrent ensuite pour retenir le couvercle lorsqu'il est en place.

6. Commutateur avec un levier de commande (51) portant un galet (61) selon revendication 1, caractérisé en ce que les axes (60) en matière plastique de ce levier (51) et de ce galet (61) ont une partie centrale compressible en forme d'accordéon, qui leur permet d'être moulé en une seule opération.

## Patentansprüche

1. Schalter mit Schnappschaltung mit oder ohne Betätigungshebel (51), bestehend aus einem von einem Deckel (58) verschlossenen Gehäuse (57), in welchem ein Drücker (39) ein bewegliches Plättchen (38) in eine Nut (32) einer gemeinsamen Klemme (34) schnappen läßt, wobei das Plättchen mit Kontakten (8) versehen ist, welche den Stromfluß alternativ zwischen der gemeinsamen Klemme (34) und einer der beiden festen Klemmen (30 oder 31) gewährleisten, weiters umfassend eine Blattfeder (35), welche an einem Ende der gemeinsamen Klemme (34) befestigt ist und über das andere freie Ende einen Zug auf das bewegliche Plättchen (38) und eine Reaktionskraft auf den Drücker (39) ausübt, dadurch gekennzeichnet, daß die Blattfeder (35) derart an der gemeinsamen Klemme (34) befestigt ist, daß sie sich schrittweise unter Verlängerung ihrer aktiven Länge von dem genannten Ende dieser gemeinsamen Klemme entfernt, entsprechend dem Eindringen des Drückers.

2. Schalter gemäß Anspruch 1, dadurch gekennzeichnet, daß die Ebene der gemeinsamen Klemme (34), auf welcher die Blattfeder (35) abrollt, in Bezug auf die Mittelstellung des beweglichen Plättchens (38) geneigt ist, genauer in einem Winkel von 50° plus oder minus 5°.

3. Schalter gemäß Anspruch 1, dadurch gekennzeichnet, daß die an der gemeinsamen Klemme (34) befestigte Blattfeder (35) das bewegliche Plättchen (38) in Gleichgewichtsstellung hält, indem sie sich gegen eine in das bewegliche Plättchen (38) geformte Kante (40) abstützt, wenn sich diese Untergruppe außerhalb des Gehäuses befindet (Abb. 7).

4. Schalter gemäß Anspruch 1, dadurch gekennzeichnet, daß Zentrierzapfen (54 und 59) sowie die Bohrungswand (62) eines Befestigungsloches des Kunststoffgehäuses (57) in einem einzigen Formvorgang hergestellt werden.

5. Schalter gemäß Anspruch 4, dadurch gekennzeichnet, daß die Zentrierzapfen (54 und 59) sowie die Bohrungswand (62) des Befestigungsloches des Gehäuses (57) einen Bund aufweien, welcher bei Montage des Deckels (58) zusammengedrückt wird und sich dann wieder ausdehnt, wodurch der Deckel nach Anbringung festgehalten wird.

6. Schalter mit einem Bedienungshebel (51) mit Kontaktrolle (61) gemäß Anspruch 1, dadurch gekennzeichnet, daß die Kunststoffachsen (60) dieses Hebels (61) und dieser Kontaktrolle (61) einen komprimierbaren akkordeonförmigen Mittelteil aufweisen, der die Herstellung in einem Arbeitsgang ermöglicht.

## Claims

1. Quick-break switch, equipped with a control lever (51) or not, comprising a case (57) closed by a lid (58) in which a push-button (39) causes a mobile blade (38) with contacts (8), which ensure the electric continuity alternately between a common terminal (34) and one of two fixed terminals (30 or 31)to pivot in a notch (32) of the common terminal (34), a blade spring (35) fixed to one end of the common terminal (34) ensures, by the other free end, a tractive force on the mobile blade (38) and a reaction force on the push-button (39), wherein the blade spring (35) is fixed to the common terminal in such a mainer that it separates progressively from the slanted common terminal by increasing its active length, as the push-button is pressed in.

2. Switch as claimed in claim 1, wherein the plane of the common terminal (31) on which the blade spring (35) unwinds is slanted with respect to the mean position of the mobile blade (38) and more particularly by an angle of 50 plus or minus 5 .

3. Switch as claimed in claim 1, wherein the blade spring (35) fixed to the common terminal (34) holds the mobile blade (38) in a balanced position against the support formed by the edge (40) of the mobile blade (38), when this sub-assembly is out of the case, (figure 7).

4. Switch as claimed in claim 1, wherein the centering studs (54 or 59) as well as the chimney (62) of the plastic material case (57) are made in a single moulding operation.

5. Switch as claimed in claim 1, wherein the centering studs (54 or 59) as well as the chimney (42) of the plastic material case (57) have collars which are compressed on fitting the lid and which then free themselves to retain it when it is in position.

6. Switch with a control lever (51) carrying a roller (61) as claimed in claim 1, wherein the plastic material shaft (60) of the lever (51) and the roller (61) have a central portion compressible into concertina shape, which allow them to be moulded in a single operation.
